# EUROPÄISCHE PATENTSCHRIFT

(11) **EP 2 616 685 B1**
(45) Veröffentlichungstag und Bekanntmachung des Hinweises auf die Patenterteilung: **28.03.2018**
(21) Anmeldenummer: 11735661.8
(22) Anmeldetag: 26.07.2011
(51) Int. Cl.: F04C 2/00, F04C 3/08, F04C 15/06

(54) **FÖRDERAGGREGAT**
DELIVERY UNIT
UNITÉ DE CIRCULATION

(30) Priorität: 14.09.2010 DE 102010040758
(43) Veröffentlichungstag der Anmeldung: 24.07.2013
(73) Patentinhaber: Robert Bosch GmbH, 70442 Stuttgart (DE)
(72) Erfinder: SKRYNSKI, Evgenij, 71229 Leonberg (DE)
(86) Internationale Anmeldenummer: PCT/EP2011/062798
(87) Internationale Veröffentlichungsnummer: WO 2012/034759

(56) Entgegenhaltungen:
- EP-A1- 1 544 466
- WO-A1-03/055551
- DE-A1-102008 013 991
- US-A- 2 831 436

## Beschreibung

### Stand der Technik

Die Erfindung geht aus von einem Förderaggregat nach der Gattung des Hauptanspruchs.

Es ist schon ein Förderaggregat aus der DE 10 2008 013 991 A1 bekannt, mit einer Antriebswelle und einem von der Antriebswelle angetriebenen Rotor, der in einem Statorgehäuse drehbar angeordnet ist, wobei der Rotor an seiner der Antriebswelle abgewandten Stirnseite eine Verzahnung aufweist, die mit einer am Statorgehäuse ausgebildeten Verzahnung kämmt, wobei die Antriebswelle eine mit dem Rotor zusammenwirkende schiefe Gleitebene aufweist, die an einer Schulter der Antriebswelle ausgebildet ist und den Rotor mit seiner Rotorachse um die Antriebsachse der Antriebswelle taumeln lässt, wobei zwischen der Verzahnung des Rotors und der Verzahnung des Statorgehäuses Arbeitsräume gebildet sind, die über einen Zulauf befüllbar und über einen Ablauf entleerbar sind.

In dem ersten Ausführungsbeispiel wird das Fluid axial zu- und radial abgeführt. In dem zweiten Ausführungsbeispiel wird das Fluid axial zu- und abgeführt. Hierzu sind Steuerventile in Form von Rückschlagventilen erforderlich. Die Rückschlagventile verursachen zusätzliche innere Leckagen, was zur Folge eine Senkung des volummetrischen Wirkungsgrades der Pumpe hat. Die Ventile sind Zusatzteile, die mit Zusatzkosten und erhöhtem Ausfallrisiko verbunden sind.

### Vorteile der Erfindung

Das erfindungsgemäße Förderaggregat mit den kennzeichnenden Merkmalen des Hauptanspruchs hat demgegenüber den Vorteil, dass auf die Steuerventile verzichtet werden kann, indem der Zulauf in einem Kanal der Antriebswelle und der Ablauf an der Schulter der Antriebswelle vorgesehen ist oder umgekehrt.

Durch die in den Unteransprüchen aufgeführten Maßnahmen sind vorteilhafte Weiterbildungen und Verbesserungen des im Hauptanspruch angegebenen Förderaggregates möglich.

Zulauf und Ablauf sind in der Gleitebene platziert, wobei der Zulauf in dem einen Abschnitt und der Ablauf in dem anderen Abschnitt der schiefen Gleitebene angeordnet ist. Durch die Formung der Flächen von Zulauf und Ablauf auf der Gleitebene lässt sich ein bestimmtes Druckniveau einzustellen. Somit lässt sich auch eine gewünschte Druck-Kräfte-Bilanz in der Pumpe erreichen.

### Zeichnung

Ein Ausführungsbeispiel der Erfindung ist in der Zeichnung vereinfacht dargestellt und in der nachfolgenden Beschreibung näher erläutert.
- Fig.1: zeigt im Schnitt ein erfindungsgemäßes Förderaggregat und
- Fig.2: eine erfindungsgemäße Antriebswelle des Förderaggregates nach Fig.1.

### Beschreibung des Ausführungsbeispiels

Fig.1 zeigt im Schnitt ein erfindungsgemäßes Förderaggregat.

Das Förderaggregat, beispielsweise eine Pumpe oder ein Verdichter, umfasst eine von einem Aktor 1 angetriebene Antriebswelle 2. Die Antriebswelle 2 treibt einen Rotor 3 an, der in einem Statorgehäuse 4 drehbar angeordnet ist. Die Antriebswelle 2 hat eine mit dem Rotor 3 zusammenwirkende schiefe Gleitebene 5, die an einer Schulter 6 der Antriebswelle 2 ausgebildet ist und den Rotor 3 mit seiner Rotorachse 7 um die Antriebsachse 8 der Antriebswelle 2 taumeln lässt. Der Rotor 3 hat an seiner der Antriebswelle 2 abgewandten Stirnseite eine Verzahnung 12, die mit einer am Statorgehäuse 4 ausgebildeten Verzahnung 13 kämmt, wobei zwischen der Verzahnung 12 des Rotors 3 und der Verzahnung 13 des Statorgehäuses 4 Arbeitsräume 14 gebildet sind, die über einen Zulauf 15 befüllbar und über einen Ablauf 16 entleerbar sind. Der Zulauf 15 und der Ablauf 16 beinhalten Steuerkanten 24,25, die die Zuschaltzeitpunkte von den Arbeitsräumen 14 bestimmen. Dadurch lässt sich eine verspätete bzw. verfrühte Entleerung der Arbeitsräume erreichen.

Die Verzahnung 12 des Rotors 3 und die Verzahnung 13 des Statorgehäuses 4 haben eine unterschiedliche Zähnezahl.

Das Förderaggregat arbeitet nach dem Verdrängungsprinzip, so dass Fluid selbstansaugend in die Arbeitsräume 14 angesaugt und aus diesen druckterhöht ausgestoßen wird. Der Rotor 3 weist an seiner der Antriebswelle 2 zugewandten Seite eine mit der schiefen Gleitebene 5 zusammenwirkende Gleitfläche 19 und an seiner der Verzahnung 13 des Statorgehäuse 4 zugewandten Seite die Verzahnung 12 auf. Die Verzahnung 12 des Rotors 3 und die Verzahnung 13 des Statorgehäuses 4 ist beispielsweise jeweils eine Zykloidenverzahnung, kann aber auch eine andere Verzahnung sein. Die Verzahnungen 12,13 können alternativ auch schräg- oder spiralförmig ausgeführt sein.

Erfindungsgemäß ist vorgesehen, dass der Zulauf 15 in einem Kanal 20 der Antriebswelle 2 und der Ablauf 16 als Durchgangsöffnung an der Schulter 6 der Antriebswelle 2 vorgesehen ist. Umgekehrt kann Ablauf 16 in einem Kanal 20 der Antriebswelle 2 und der Zulauf 15 als Durchgangsöffnung an der Schulter 6 der Antriebswelle 2 vorgesehen sein. Der Kanal 20 verläuft gemäß dem Ausführungsbeispiel zumindest abschnittsweise parallel zur Antriebsachse 8, kann aber ausdrücklich auch anders ausgebildet sein.

Der Ablauf 16 ist bogenförmig ausgebildet und kann mehrere Ablauföffnungen umfassen, die bogenförmig angeordnet sind. Der Kanal 20 mündet über einen als Ausnehmung 22 ausgeführten Zulauf 15 in die schiefe Gleitebene 5. Die Ausnehmung 22 ist gegenüber dem Querschnitt des Kanals 20 beispielsweise erweitert. Gemäß dem Ausführungsbeispiel nach Fig.2 ist die Ausnehmung 22 halbkreisförmig ausgebildet. Zur Befüllung der Arbeitsräume 14 hat der Rotor 3 in den Tälern der Verzahnung 12 Durchgangsöffnungen 23, die auf die andere Seite zur Gleitfläche 19 führen. Auf diese Weise kann die Befüllung der Arbeitsräume 14 über den Kanal 20, die Ausnehmung 22 und die Durchgangsöffnungen 23 und die Entleerung über die Durchgangsöffnungen 23 und den Ablauf 16 erfolgen.

Die schiefe Gleitebene 5 umfasst eine Fläche, die kreisförmig ausgebildet ist, wobei der Zulauf 15 in einem Abschnitt, also der einen Kreishälfte, und der Ablauf 16 in dem anderen Abschnitt, also der anderen Kreishälfte der schiefen Gleitebene 5, angeordnet ist. Der Zulauf 15 und der Ablauf 16 sind in der schiefen Gleitebene 5 nebeneinander und beabstandet zueinander angeordnet. Zwischen dem Zulauf 15 und dem Ablauf 16 ist zumindest ein Trennsteg 21 vorgesehen, so dass der Zulauf 15 und der Ablauf 16 dicht voneinander getrennt sind.

Das Förderaggregat kann in beide Richtungen durchströmt werden, d.h. dass der Zufluss 15 auch ein Abfluss und der Abfluss 16 auch ein Zufluss kann.

Fig.2 zeigt eine erfindungsgemäße Antriebswelle des Förderaggregates nach Fig.1.

Bei der Ansicht nach Fig.2 sind die gegenüber der Ansicht nach Fig.1 gleichbleibenden oder gleichwirkenden Teile durch die gleichen Bezugszeichen gekennzeichnet.

## Patentansprüche

1. Förderaggregat mit einer Antriebswelle (2) und einem von der Antriebswelle (2) angetriebenen Rotor (3), der in einem Statorgehäuse (4) drehbar angeordnet ist, wobei die Antriebswelle (2) eine mit dem Rotor (3) zusammenwirkende schiefe Gleitebene (5) aufweist, die an einer Schulter (6) der Antriebswelle (2) ausgebildet ist und den Rotor (3) mit seiner Rotorachse (7) um die Antriebsachse (8) der Antriebswelle (2) taumeln lässt, wobei der Rotor (3) an seiner der Antriebswelle (2) abgewandten Stirnseite eine Verzahnung (12) aufweist, die mit einer am Statorgehäuse (4) ausgebildeten Verzahnung (13) kämmt, wobei zwischen der Verzahnung (12) des Rotors (3) und der Verzahnung (13) des Statorgehäuses (4) Arbeitsräume (14) gebildet sind, die über einen Zulauf (15) befüllbar und über einen Ablauf (16) entleerbar sind, **dadurch gekennzeichnet, dass** der Zulauf (15) in einem Kanal (20) der Antriebswelle (2) und der Ablauf (16) an der Schulter (6) der Antriebswelle (2) vorgesehen ist oder umgekehrt, wobei der Ablauf (16) bogenförmig ausgebildet ist oder wobei der Ablauf (16) mehrere Ablauföffnungen umfasst, die bogenförmig angeordnet sind, wobei die schiefe Gleitebene (5) kreisförmig ausgebildet ist und der Zulauf (15) in der einen Kreishälfte und der Ablauf (16) in der anderen Kreishälfte der schiefen Gleitebene (5) angeordnet ist, wobei zwischen dem Zulauf (15) und dem Ablauf (16) zumindest ein Trennsteg (21) vorgesehen ist.

2. Förderaggregat nach Anspruch 1, **dadurch gekennzeichnet, dass** der Zulauf (15) und der Ablauf (16) in der schiefen Gleitebene (5) der Antriebswelle (2) ausgebildet sind.

3. Förderaggregat nach Anspruch 1, **dadurch gekennzeichnet, dass** der Zulauf (15) und der Ablauf (16) nebeneinander in der schiefen Gleitebene (5) angeordnet sind.

4. Förderaggregat nach Anspruch 1, **dadurch gekennzeichnet, dass** der Kanal (20) über eine halbkreisförmige Ausnehmung (22) in die schiefe Gleitebene (5) mündet.

5. Förderaggregat nach Anspruch 1, **dadurch gekennzeichnet, dass** der Rotor (3) an seiner einen Seite eine mit der schiefen Gleitebene (5) zusammenwirkende Gleitfläche (19) und an seiner anderen Seite die Verzahnung (12) aufweist.

6. Förderaggregat nach Anspruch 1, **dadurch gekennzeichnet, dass** der Rotor (3) in den Tälern der Verzahnung (12) Durchgangsöffnungen (23) zu seiner anderen Seite vorgesehen sind.

## Claims

1. Delivery unit having a drive shaft (2) and a rotor (3) which is driven by the drive shaft (2) and is arranged rotatably in a stator housing (4), the drive shaft (2) having an oblique sliding plane (5) which interacts with the rotor (3), is formed on a shoulder (6) of the drive shaft (2) and allows the rotor (3) to tumble with its rotor axis (7) about the drive axis (8) of the drive shaft (2), the rotor (3) having a toothing system (12) on its end side which faces away from the drive shaft (2), which toothing system (12) meshes with a toothing system (13) which is formed on the stator housing (4), working spaces (14) being formed between the toothing system (12) of the rotor (3) and the toothing system (13) of the stator housing (4), which working spaces (14) can be filled via an inflow (15) and can be emptied via an outflow (16), **characterized in that** the inflow (15) is provided in a channel (20) of the drive shaft (2) and the outflow (16) is provided on the shoulder (6) of the drive shaft (2), or vice versa, wherein the outflow (16) is of arcuate configuration or wherein the outflow (16) comprises a plurality of outflow openings which are arranged arcuately, wherein the oblique sliding plane (5) is of circular configuration and the inflow (15) is arranged in one circle half and the outflow (16) is arranged in the other circle half of the oblique sliding plane (5), wherein at least one separating web (21) is provided between the inflow (15) and the outflow (16).

2. Delivery unit according to Claim 1, **characterized in that** the inflow (15) and the outflow (16) are formed in the oblique sliding plane (5) of the drive shaft (2).

3. Delivery unit according to Claim 1, **characterized in that** the inflow (15) and the outflow (16) are arranged next to one another in the oblique sliding plane (5).

4. Delivery unit according to Claim 1, **characterized in that** the channel (20) opens into the oblique sliding plane (5) via a semicircular recess (22).

5. Delivery unit according to Claim 1, **characterized in that** the rotor (3) has a sliding face (19) which interacts with the oblique sliding plane (5) on its one side and has the toothing system (12) on its other side.

6. Delivery unit according to Claim 1, **characterized in that** the rotor (3) are provided, in the troughs of the toothing system (12), through openings (23) to its other side.

## Revendications

1. Ensemble de transport présentant un arbre d'entraînement (2) et un rotor (3) entraîné par l'arbre d'entraînement (2) et monté à rotation dans un carter de stator (4),
l'arbre d'entraînement (2) présentant sur un épaulement (6) de l'arbre d'entraînement (2) un plan oblique de coulissement (5) qui coopère avec le rotor (3) et qui permet à l'axe (7) du rotor (3) d'effectuer un mouvement de nutation autour de l'axe d'entraînement (8) de l'arbre d'entraînement (2),
le rotor (3) présentant sur son côté frontal non tourné vers l'arbre d'entraînement (2) une denture (12) qui s'engrène sur une denture (13) formée sur le carter de stator (4),
des espaces de travail (14) qui peuvent être remplis par une amenée (15) et vidés par une sortie (16) étant formés entre la denture (12) du rotor (3) et la denture (13) du carter de stator (4),
**caractérisé en ce que**
l'amenée (15) est prévue dans un canal (20) de l'arbre d'entraînement (2) et la sortie (16) sur l'épaulement (6) de l'arbre d'entraînement (2) ou inversement,
**en ce que** la sortie (16) a une configuration cintrée ou la sortie (16) comporte plusieurs ouvertures de sortie disposées en arc,
**en ce que** le plan oblique de coulissement (5) a une forme circulaire et l'amenée (15) est disposée dans une moitié du cercle, la sortie (16) étant disposée dans l'autre moitié du cercle du plan oblique de coulissement (5) et
**en ce qu'**au moins une nervure de séparation (21) est prévue entre l'amenée (15) et la sortie (16).

2. Ensemble de transport selon la revendication 1, **caractérisé en ce que** l'amenée (15) et la sortie (16) sont disposées dans le plan oblique de coulissement (5) de l'arbre d'entraînement (2).

3. Ensemble de transport selon la revendication 1, **caractérisé en ce que** l'amenée (15) et la sortie (16) sont disposées l'une à côté de l'autre dans le plan oblique de coulissement (5).

4. Ensemble de transport selon la revendication 1, **caractérisé en ce que** le canal (20) débouche dans le plan oblique de coulissement (5) par une découpe (22) de forme semi-circulaire.

5. Ensemble de transport selon la revendication 1, **caractérisé en ce que** sur un côté, le rotor (3) présente une surface de coulissement (19) qui coopère avec le plan oblique de coulissement (5) et sur son autre côté, la denture (12).

6. Ensemble de transport selon la revendication 1, **caractérisé en ce que** dans les creux de la denture (12), le rotor (3) sont prévues des ouvertures de passage (23) vers son autre côté.
